# FASCICULE DE BREVET EUROPEEN

(11) **EP 1 755 425 B1**
(45) Date de publication et mention de la délivrance du brevet: **12.12.2007**
(21) Numéro de dépôt: 05753737.5
(22) Date de dépôt: 08.04.2005
(51) Int. Cl.: A47D 13/02

(54) **DISPOSITIF DE PORTAGE DROITIER/GAUCHER D'UN BEBE**
VORRICHTUNG ZUM LINKSHÄNDIGEN ODER RECHTSHÄNDIGEN HALTEN EINES SÄUGLINGS
DEVICE FOR LEFT-HANDED OR RIGHT-HANDED CARRYING OF A BABY

(30) Priorité: 13.04.2004 FR 0403811
(43) Date de publication de la demande: 28.02.2007
(73) Titulaire: Buysse, Anthony, 59700 Marcq en Baroeul (FR)
(72) Inventeur: Buysse, Anthony, 59700 Marcq en Baroeul (FR)
(74) Mandataire: Hennion, Jean-Claude
(86) Numéro de dépôt international: PCT/FR2005/000867
(87) Numéro de publication internationale: WO 2005/102116

(56) Documents cités:
- US-A- 2 056 925
- US-A- 4 389 005
- US-B1- 6 182 873

## Description

La présente invention concerne un dispositif de portage de droitier/gaucher d'un bébé. (voir le document US-B-6 182 873).

L'invention trouvera principalement son intérêt dans le portage de bébés ou jeunes enfants d'un poids compris entre dix et vingt kilogrammes.

Toutefois, bien que particulièrement prévu pour une telle application, ledit dispositif pourra également être adapté à des bébés plus jeunes avec un poids inférieur à dix kilogrammes, le dispositif étant en effet adaptable à la morphologie du porteur et du bébé.

On connaît principalement des moyens pour porter un bébé au niveau du corps. Différents dispositifs ont été proposés correspondant à chacun de ces moyens.

Le premier moyen consiste à porter le bébé sur le dos ; cette technique présente toutefois plusieurs inconvénients et notamment, le fait que :
- le bébé ne peut être aisément surveillé,
- le bébé placé contre le dos a une visibilité réduite,
- ces dispositifs sont relativement mal aisés à mettre en place sur le porteur et
- la charge du bébé est généralement transmise par l'intermédiaire de bretelles directement sur le porteur pouvant occasionner des douleurs aux épaules engendrées par le frottement ou encore un mal de dos.

On connaît également un second moyen dans lequel la charge est portée sur le ventre du porteur ; là encore cette technique présente différents inconvénients et notamment le fait que :
- les dispositifs ne sont pas adaptés à des bébés présentant des poids supérieurs à dix kilogrammes,
- les dispositifs sont difficiles à mettre en place et inconfortable pour le porteur puisque l'ensemble du poids du bébé est reporté sur les épaules du porteur via des bretelles qui pourront également engendrer des douleurs au niveau de l'épaule compte tenu des frottements.

La présente invention a pour but de proposer un dispositif de portage droitier/gaucher d'un bébé qui pallie aux inconvénients précités et de proposer ainsi un dispositif de portage droitier/gaucher permettant une bonne répartition de la charge exercée par le bébé et notamment sur la hanche et l'épaule.

Un autre but de la présente invention est de proposer un dispositif de portage d'un bébé dans lequel les opérations de placement du bébé dans le dispositif peuvent être réalisées avant la mise en place proprement dite du dispositif sur le porteur.

L'invention a ainsi pour objet un dispositif de portage droitier/gaucher d'un bébé qui comprend un sac de portage apte à être positionné au bas du tronc du porteur, le dit sac étant relié à un harnais par l'intermédiaire de deux sangles dite ventrale et dorsale, caractérisé
- en ce que ledit harnais comportant des moyens d'assujettissement aptes à épouser et entourer l'épaule du porteur opposée au côté latéral sur lequel sera situé le sac, et en ce que
- le sac de portage comporte un ensemble de pièces souples de type textile, dont l'assemblage permet l'obtention d'un fond dont le contour de chaque échancrure permet le passage des jambes du bébé.

D'autres caractéristiques et avantages de l'invention apparaîtront plus clairement à la lecture de la description ci-après d'un exemple préféré de réalisation dans lequel la description n'est donnée qu'à titre d'exemple non limitatif et en référence aux dessins annexés parmi lesquels :
- la figure 1 représente de manière schématique et en vue de face un porteur équipé d'un dispositif de portage conforme à l'invention maintenant un bébé ;
- la figure 2 représente l'exemple de réalisation de la figure 1, le bébé ayant été retiré ;
- la figure 3 représente une vue de dos de l'exemple de réalisation des figures 1 et 2 ;
- la figure 4 représente un exemple de réalisation du dispositif de portage conforme à l'invention.

En se reportant principalement à la figure 1, on voit que le dispositif de portage 16 comporte deux sangles 5 reliées à un harnais 1 comportant des moyens d'assujettissement 15 à0 l'épaule du porteur.

Le dispositif comporte également un sac de portage 6 pour bébé, ce sac de portage 6 pouvant selon une caractéristique avantageuse de l'invention être relié à une ceinture 12 de manière à soutenir et maintenir le sac de portage 6.

Cette ceinture 12 permet également de diminuer la charge exercée sur l'épaule du porteur en la répartissant au niveau des hanches.

De préférence, ce sac de portage 6 est composé d'un ensemble de pièces souples avec un fond 14 dont le contour de chaque échancrure permet le passage des jambes du bébé.

On voit à la figure 1 que le dispositif de portage 16 comporte de multiples moyens de réglage permettant de s'adapter à la morphologie du porteur et du bébé.

Plus précisément, les moyens d'assujettissement 15 pourront être avantageusement constitués d'un harnais 1 comprenant des moyens de réglage 17 selon la morphologie du porteur, ledit harnais 1 comportant un système de sangles 2.

Ces sangles 2 seront adaptables en longueur par un système de pressions ou de rabat réglable en longueur.

Bien entendu, d'autres modes de réglage de la longueur des sangles largement connus de l'homme du métier pourront également être utilisés.

Il est également important de souligner que les sangles ventrale et dorsale 5 comportent également des moyens d'attache amovibles 4 permettant la liaison entre chaque extrémité du sac de portage 6 et les sangles ventrale et dorsale 5.

En se reportant cette fois principalement à la figure 4, on voit que le dispositif de portage 16 pourra également comprendre une sangle 10 ayant des attaches 8 au bas du sac de portage 11 permettant d'augmenter le soutien du bébé et de mieux marquer le fond du sac de portage 6.

La sangle 10 de renfort pourra également de manière avantageuse être ajustée à la morphologie de l'enfant par un système de serrage.

Le dispositif 16 comporte également des sangles de liaison 9 reliées aux sangles dorsale et ventrale 5 par l'intermédiaire d'attaches 8.

Selon le mode de réalisation des figures annexées, le sac de portage 6 est relié à la ceinture 12 de manière coulissante.

Cela étant, dans un autre mode de réalisation, on pourra envisager que la liaison entre le sac de portage 6 et la ceinture 12 soit fixe, l'ensemble pouvant être par exemple cousu.

De manière avantageuse, le sac de portage 6 sera constitué d'un ensemble de pièces souples de type textile.

A l'extrémité supérieure du sac, on pourra prévoir une partie rigidifiée 7 faisant office d'appui-tête.

En fonction de l'age de l'enfant, on pourra prévoir que cet appui-tête 7 puisse être rabattu.

Selon une variante de réalisation, l'appui-tête 7 sera détachable.

On pourra également prévoir que l'appui-tête comporte une poche formant sac pour le rangement du dispositif de portage 16.

De manière à obtenir un dispositif de portage 16 dont la structure correspond de manière approximative aux proportions d'un adulte, on prévoira que les sangles ventrale et dorsale 5 présentent un angle d'inclinaison par rapport à la direction principale du harnais.

Bien entendu, ce dispositif de portage 16 pourra être réalisé à partir de matériaux couramment utilisés dans le domaine de la puériculture et répondant aux normes en vigueur.

De préférence, le dispositif de portage 16 sera réalisé au niveau du sac de portage 6 par des matériaux textiles et notamment parmi ceux permettant une ventilation ou des moyens d'évacuation de la transpiration.

De manière avantageuse, avant d'enfiler le harnais 1, le porteur aura préalablement positionné dans un premier temps le bébé sur ledit dispositif de portage 16.

Dans un second temps, on positionne le dispositif de portage 16 sur le porteur en enfilant par le bras le harnais 1 et en agissant éventuellement sur les différents moyens de réglage 17 permettant de régler les dimensions des sangles 2 du harnais 1, des sangles dorsale et ventrale 5, de la sangle de liaison 9 et de la sangle de renfort 10.

Dans un troisième temps, si le dispositif de portage 16 en est équipé, le porteur viendra refermer la ceinture 12 au moyen de la boucle 13.

Bien entendu, d'autres modes de réalisation à la portée de l'homme de l'art auraient pu être envisagés sans pour autant sortir du cadre de l'invention définie par les revendications ci-après.

## Revendications

1. Dispositif de portage droitier/gaucher d'un bébé qui comprend un sac de portage apte à être positionné au bas du tronc du porteur, le dit sac étant relié à un harnais (1) par l'intermédiaire de deux sangles (5) dite ventrale et dorsale, **caractérisé**
- **en ce que** ledit harnais (1) comporte des moyens d'assujettissement (15) aptes à épouser et entourer l'épaule du porteur opposée au côté latéral sur lequel sera situé le sac, et
- **en ce que** le sac de portage (6) comporte un ensemble de pièces souples de type textile, dont l'assemblage permet l'obtention d'un fond (14) dont le contour de chaque échancrure permet le passage des jambes du bébé.

2. Dispositif selon la revendication 1, dans lequel le sac de portage (6) est relié à une ceinture (12) destinée à soutenir et maintenir le sac de portage.

3. Dispositif selon la revendication 2, dans lequel le sac de portage (6) est monté de manière coulissante sur la ceinture (12).

4. Dispositif selon l'une quelconque des revendications 1 à 3, dans lequel les sangles ventrale et dorsale (5) présentent un angle d'inclinaison par rapport à la direction principale du harnais (1) permettant une adaptation du harnais (1) en fonction de la morphologie d'un adulte.

5. Dispositif selon l'une quelconque des revendications 1 à 4, dans lequel le harnais (1) comporte des moyens de réglage (17) selon la morphologie du porteur constitués d'un système de sangles (2).

6. Dispositif selon la revendication 5, dans lequel les moyens de réglage (17) du système de sangles (2) sont du type à pression ou du type à rabat réglable en longueur.

7. Dispositif selon l'une quelconque des revendications 1 à 6, dans lequel les sangles ventrale et dorsale (5) comportent des moyens d'attache amovible (4) entre les sangles (5) et le sac de portage (6).

8. Dispositif selon l'une quelconque des revendications 1 à 7, présentant des sangles de liaison (9) reliées aux sangles dorsale et ventrale (5) par l'intermédiaire d'attaches (8).

9. Dispositif selon l'une quelconque des revendications 1 à 8, dans lequel le sac de portage (6) comporte une partie rigidifiée supérieure (7) faisant office d'appui-tête.

10. Dispositif selon la revendication 9, dans lequel la partie rigidifiée supérieure (7) est détachable.

11. Dispositif selon la revendication 9 ou 10, dans lequel la partie rigidifiée supérieur (7) comporte une poche formant sac pour le rangement du dispositif de portage (16).

12. Dispositif selon l'une quelconque des revendications 1 à 11, dans lequel on prévoit une sangle de renfort (10) permettant d'augmenter le soutien du bébé et pour mieux marquer le fond (14) du sac de portage (6).

13. Dispositif selon la revendication 11, dans lequel la sangle de renfort (10) comporte des moyens d'ajustement à la morphologie de l'enfant.

## Claims

1. A left-handed/right-handed carrying device for a baby, which includes a carrying sling designed to be positioned on the lower trunk of the wearer, with the said sling being connected to a harness (1) by means of two straps (5) called the front and back straps, **characterised**
- **in that** the said harness (1) includes securing resources (15) designed to fit closely to and encircle the shoulder of the wearer, opposite to the side on which the sling will be located, and
- **in that** the carrying sling (6) includes a set of supple parts of the textile type, whose assembly allows the creation of a bottom (14) in which the contour of each opening allows the passage of the baby's legs.

2. The device according to claim 1, in which the carrying sling (6) is connected to a belt (12) that is intended to support and hold the carrying sling.

3. The device according to claim 2, in which the carrying sling (6) is mounted so that it slides on the belt (12).

4. The device according to any of claims 1 to 3, in which the front and back straps (5) are at an angle in relation to the main direction of the harness (1) allowing adaptation of the harness (1) in accordance with the morphology of an adult.

5. The device according to any of claims 1 to 4, in which the harness (1) includes adjustment resources (17), designed to match the morphology of the wearer, and composed of a system of straps (2).

6. The device according to claim 5, in which the adjustment resources (17) of the system of straps (2) are of the pressure type or of the flap type and adjustable in length.

7. The device according to any of claims 1 to 6, in which the front and back straps (5) include removable attachment resources (4) between the straps (5) and the carrying sling (6).

8. The device according to any of claims 1 to 7, with connecting straps (9) connected to the front and back straps (5) by means of attachment resources (8).

9. The device according to any of claims 1 to 8, in which the carrying sling (6) includes an upper stiffened part (7) acting as a head rest.

10. The device according to claim 9, in which the upper stiffened part (7) is detachable.

11. The device according to claim 9 or 10, in which the upper stiffened part (7) includes a pocket forming a bag for the storage of the carrying device (16).

12. The device according to any of claims 1 to 11, in which a reinforcing strap (10) is provided that allows the support provided for the baby to be increased and the bottom (14) of the carrying sling (6) to be defined better.

13. The device according to claim 11, in which the reinforcing strap (10) includes means for adjusting it to the morphology of the child.

## Patentansprüche

1. Vorrichtung zum rechtshändigen/linkshändigen Tragen eines Babys, die einen Tragebeutel umfaßt, der geeignet ist, am unteren Ende des Rumpfes des Trägers positioniert zu werden, wobei der Beutel durch zwei Gurte (5), den sogenannten Bauchgurt und den sogenannten Rückengurt, mit einem Gurtzeug (1) verbunden ist, **dadurch gekennzeichnet,**
- **daß** das Gurtzeug (1) Sicherungsmittel (15) umfaßt, die geeignet sind, sich an die Schulter des Trägers, die der Seite gegenüberliegt, an der sich der Beutel befinden wird, anzupassen und diese zu umschließen, und
- **daß** der Tragebeutel (6) eine Einheit aus textilartigen flexiblen Teilen umfaßt, deren Verbindung ermöglicht, einen Boden (14) zu erhalten, dessen Kontur jeder Aussparung das Durchführen der Beine des Babys ermöglicht.

2. Vorrichtung nach Anspruch 1, bei welcher der Tragebeutel (6) mit einem Gürtel (12) verbunden ist, der dazu bestimmt ist, den Tragebeutel zu stützen und zu halten.

3. Vorrichtung nach Anspruch 2, bei welcher der Tragebeutel (6) an dem Gürtel (12) verschiebbar angebracht ist.

4. Vorrichtung nach irgendeinem der Ansprüche 1 bis 3, bei welcher der Bauch- und der Rückengurt (5) einen Neigungswinkel gegenüber der Hauptrichtung des Gurtzeugs (1) aufweisen, der eine Anpassung des Gurtzeugs (1) in Abhängigkeit der Morphologie eines Erwachsenen ermöglicht.

5. Vorrichtung nach irgendeinem der Ansprüche 1 bis 4, bei der das Gurtzeug (1) Mittel zum Einstellen (17) entsprechend der Morphologie des Trägers umfaßt, die von einem Gurtsystem (2) gebildet sind.

6. Vorrichtung nach Anspruch 5, bei der die Einstellmittel (17) des Gurtsystems (2) von der Art mit Druck oder von der Art mit längeneinstellbarem Umschlag sind.

7. Vorrichtung nach irgendeinem der Ansprüche 1 bis 6, bei welcher der Bauch- und der Rückengurt (5) Mittel zum lösbaren Befestigen (4) zwischen den Gurten (5) und dem Tragebeutel (6) umfassen.

8. Vorrichtung nach irgendeinem der Ansprüche 1 bis 7, die Verbindungsgurte (9) aufweist, die über Verbinder (8) mit dem Rücken- und dem Bauchgurt (5) verbunden sind.

9. Vorrichtung nach irgendeinem der Ansprüche 1 bis 8, bei welcher der Tragebeutel (6) einen oberen versteiften Teil (7) umfaßt, der als Kopfstütze dient.

10. Vorrichtung nach Anspruch 9, bei welcher der obere versteifte Teil (7) abnehmbar ist.

11. Vorrichtung nach Anspruch 9 oder 10, bei welcher der obere versteifte Teil (7) eine Tasche umfaßt, die einen Beutel für das Verstauen der Tragevorrichtung (16) bildet.

12. Vorrichtung nach irgendeinem der Ansprüche 1 bis 11, bei der ein Verstärkungsgurt (10) vorgesehen ist, der ermöglicht, das Stützen des Babys zu verstärken, und um den Boden (14) des Tragebeutels (6) besser kenntlich zu machen.

13. Vorrichtung nach Anspruch 11, bei welcher der Verstärkungsgurt (10) Mittel zum Anpassen an die Morphologie des Kindes umfaßt.
